# FASCICULE DE BREVET EUROPEEN

(11) **EP 4 188 816 B1**
(45) Date de publication et mention de la délivrance du brevet: **11.12.2024**
(21) Numéro de dépôt: 21745355.4
(22) Date de dépôt: 21.07.2021
(51) Int. Cl.: B65D 6/18

(54) **COLIS PLIABLE POURVU DE MOYENS DE VERROUILLAGE**
FALTBARE VERPACKUNG MIT VERRIEGELUNGSMITTELN
FOLDABLE PACKAGE PROVIDED WITH LOCKING MEANS

(30) Priorité: 27.07.2020 FR 2007901
(43) Date de publication de la demande: 07.06.2023
(73) Titulaire: PA.COTTE SA, 1009 Pully (CH)
(72) Inventeur: AFFRE DE SAINT ROME, Ronan, 44521 OUDON (FR); FRANK, Yannik, 44300 NANTES (FR)
(74) Mandataire: reuteler & cie SA
(86) Numéro de dépôt international: PCT/EP2021/070453
(87) Numéro de publication internationale: WO 2022/023149

(56) Documents cités:
- WO-A1-00/68099
- FR-A- 1 032 348
- FR-A- 739 729
- US-A- 2 844 272
- US-A1- 2018 296 016
- US-A1- 2019 300 239

## Description

Le domaine de l'invention est celui de la logistique.

Plus précisément, l'invention concerne un colis selon la revendication 1.

Pour transporter un objet en sécurité, il est connu des colis tels que des boites en matériaux plastiques et des cartons.

D'une manière générale, les colis comprennent une caisse présentant un fond et un rebord périphérique qui définissent ensemble un volume de rangement dans lequel est logé au moins un objet à transporter.

Les colis comprennent également un couvercle mobile par rapport à la caisse, ou rapporté sur la caisse, ce couvercle pouvant notamment adopter une position de fermeture du volume de rangement dans laquelle le couvercle obture le volume de rangement de la caisse.

Ces colis sont classiquement pliables. Ils sont ainsi mobiles entre une configuration d'utilisation dans laquelle la caisse est formée et définit le volume de rangement, et une configuration à plat dans laquelle le colis est collapsé sur lui-même, et produit un encombrement moindre.

Plus particulièrement, le rebord périphérique comprend :
- un premier panneau ;
- un deuxième panneau ;
- un troisième panneau opposé au premier panneau ;
- un quatrième panneau opposé au deuxième panneau.

Chaque panneau peut ainsi adopter :
- une position de rangement dans laquelle il s'étend sensiblement parallèlement au fond ;
- une position d'utilisation dans laquelle il s'étend sensiblement perpendiculairement au fond.

Pour le transport d'un objet, un utilisateur se saisit d'un colis dans la configuration à plat. En effet, le plus souvent, les panneaux du rebord périphérique sont dans leur position de rangement, ce qui implique que le colis est dans la configuration à plat.

L'utilisateur doit alors mettre en forme la caisse, c'est-à-dire définir le volume de rangement en positionnant chacun des panneaux du rebord périphérique dans sa position d'utilisation.

L'utilisateur peut alors insérer un objet dans le volume de rangement et positionner le couvercle dans la position de fermeture du volume de rangement.

Les couvercles des colis sont classiquement maintenus en position de fermeture par le biais de bandes adhésives.

De telles bandes adhésives interdisent un libre passage d'un couvercle de sa position de fermeture à une position d'accès au volume de rangement.

Ces bandes adhésives sont particulièrement simples à utiliser, et leur ouverture se fait de manière universelle par le biais d'une découpe ou d'un arrachage.

Cette méthode d'ouverture des colis pourvus de bandes adhésives est néanmoins destructive. En effet, la bande adhésive en elle-même n'est pas réutilisable, et il est fortement probable que le colis soit dégradé sous l'effet de la découpe appliquée sur la bande adhésive (découpe débordante sur le matériau composant le colis) ou lors de l'arrachage de la bande adhésive, cet arrachage étant à même d'emmener avec la bande adhésive une partie du revêtement du colis.

Plus généralement, les colis en carton ne servent généralement qu'à une seule expédition ou à un nombre particulièrement restreint d'expéditions.

Ces colis en carton ont tendance à se dégrader particulièrement rapidement en fonction des conditions de manutention de ces colis, ainsi que des conditions environnementales auxquels ils peuvent être soumis.

En conséquence, étant donné les volumes de carton utilisés lors de transports logistiques, il peut être considéré que l'usage de ces cartons n'est pas écologique et particulièrement consommateur de ressources, même en prenant en compte le caractère simple et aisé à produire de ce type de colis.

Dernièrement, des projets de colis réutilisables ont émergé.

Ces colis réutilisables présentent la capacité d'être utilisés de nombreuses fois avant de devoir être recyclés, ou réparés. Au final, bien que présentant une conception ou une fabrication plus complexe et plus coûteuse que celle des colis en carton, l'empreinte écologique de tels colis réutilisables est meilleure.

L'utilisation de colis réutilisables soulève néanmoins certains problèmes.

En effet, la problématique relative au stockage des colis déjà utilisés, c'est-à-dire reçus par un destinataire, et devant être stockés avant d'être réutilisés ou renvoyés, est présente.

Dans les faits, lorsqu'un utilisateur reçoit un colis, il n'est pas toujours à même de pouvoir directement renvoyer ou réutiliser ce colis, et doit le mettre de côté. Dans sa configuration d'utilisation, un colis en carton présente un encombrement non négligeable. En conséquence, des solutions visant à réduire cet encombrement sont nécessaires.

Un colis en carton peut être remis dans sa configuration, toutefois l'usage a montré que l'encombrement d'un colis dans sa configuration à plat et qui a déjà été utilisé, c'est-à-dire qui a déjà été mis en forme au moins une fois, est souvent plus important que celui qu'il présentait dans sa configuration à plat préalablement à sa première utilisation.

On constate par exemple qu'un colis déjà utilisé et mis de nouveau dans sa configuration à plat peut tendre à reprendre une configuration dans laquelle il est en volume. Bien entendu, ces colis peuvent être maintenus aplati de manière forcée, mais il peut toujours subsister cet effet en l'absence de contrainte externe.

Pour remédier à un tel inconvénient, avec US 2018/296016 A1 on connaît les boîtes pliables de dépôts de colis, ou encore les caisses pliables avec FR 1 032 348 A, qui peuvent être immobilisées en position d'usage ou en position plié.

L'invention a notamment pour objectif de pallier les inconvénients de l'art antérieur.

Plus précisément, l'invention a pour objectif de proposer un colis susceptible de pouvoir être réutilisé sans présenter de traces, ou tendant à présenter le moins de traces résultant d'une utilisation antérieure.

L'invention a encore pour objet de fournir un tel colis qui peut être aisément stocké entre deux utilisations.
Ces objectifs, ainsi que d'autres qui apparaitront par la suite, sont atteints grâce à l'invention qui a pour objet un colis selon la revendication 1.

Le colis selon l'invention présente des caractéristiques tendant à lui conférer une capacité de réutilisation.

En effet, les moyens de verrouillage, en étant directement intégrés à même le colis sont ainsi réutilisables. Plus précisément, leur passage de la position déverrouillé à la position de verrouillage n'est alors pas comparable à l'usage d'une bande adhésive qui se détériore lors d'une telle manipulation.

Ces moyens de verrouillage du colis selon l'invention présentent également la capacité d'agir pour maintenir le colis dans une configuration à plat.

En conséquence, ce n'est que suite à une action volontaire d'un utilisateur du colis que ce dernier peut quitter sa configuration à plat.

De cette manière, un colis précédemment utilisé peut être passé de nouveau dans sa configuration à plat, et verrouillé dans cette position.

Dans sa configuration à plat et étant verrouillé dans cette position, alors le colis conserve un encombrement comparable à celui qu'il produisait lorsqu'il étant dans sa configuration à plat et qu'il n'avait pas été utilisé.

De plus, c'est de manière certaine que l'utilisateur peut être assuré qu'une pluralité de colis dans leur position à plat et verrouillés dans cette position ne vont pas, dans le temps, se déplier et occuper un encombrement plus important.

Selon une solution préférée, le mécanisme de verrouillage comprend :
- une interface située sur une face externe du colis ;
- deux actionneurs, chaque actionneur comportant chacun une partie manoeuvrable située sur l'interface.

Grâce à cette solution, le mécanisme de verrouillage peut être déverrouillé à l'aide d'une action réalisée sur une face externe du colis.

De par la mise en oeuvre de deux actionneurs, alors ce n'est que de manière peu probable qu'un déverrouillage est réalisé de manière accidentelle.

Le colis dispose ainsi d'un mécanisme de verrouillage plus efficace.

Dans ce cas, avantageusement, les parties manoeuvrables sont mobiles en direction opposée l'une par rapport à l'autre de leur position de verrouillage à leur position de déverrouillage, et inversement.

Ainsi, les mouvements des parties manoeuvrables sont inversés. Par exemple, un premier actionneur doit être coulissé à gauche tandis que le deuxième actionneur peut être coulissé vers la droite.

Selon un autre exemple, un premier actionneur doit être coulissé vers le haut tandis qu'un deuxième actionneur doit être coulissé vers le bas.

Cette conception permet de renforcer encore plus la sécurité du mécanisme de déverrouillage. En effet, dans ce cas, ce n'est qu'à la suite d'une action réalisée de manière volontaire que le déverrouillage peut se réaliser, un déverrouillage accidentel étant peu probable.

Il est notamment évité le fait qu'un frottement réalisé de manière involontaire sur le colis, par exemple par un vêtement, provoque le déverrouillage des deux actionneurs résultant d'un coulissement des actionneurs dans une même direction, en étant accrochés.

Avantageusement, le mécanisme de verrouillage comprend une serrure de blocage du ou des actionneurs.

Dans ce cas, le mécanisme de verrouillage peut être bloqué et ce n'est qu'avec une clé ou une combinaison qu'il peut être débloqué.

Une telle serrure permet de s'assurer que le colis ne peut être ouvert, ou ne peut quitter sa configuration à plat, que par une personne autorisée.

Selon un mode de réalisation envisageable, la serrure de blocage peut être électronique et être ainsi commandée par le biais d'une commande, par exemple envoyée par le biais d'un serveur informatique ou d'un appareil électronique compatible.

Dans une telle situation, le colis comprend une électronique embarquée lui permettant de traiter une telle commande, et de communiquer à distance avec un serveur informatique et/ou un appareil électronique.

Selon une caractéristique avantageuse, le mécanisme de verrouillage comprend des moyens de rappel élastiques du ou des actionneurs tendant à les ramener de leur position de déverrouillage à leur position de verrouillage.

Les actionneurs tendent ainsi à conserver leur position de verrouillage.

Selon l'invention, le mécanisme de verrouillage est intégré dans un logement ménagé dans la caisse.

Ce mécanisme de verrouillage n'est ainsi pas apparent, ou ne provoque pas d'encombrement sur l'extérieur du colis ou à l'intérieur du colis.

Selon l'invention:
- les premiers moyens de verrouillage comprennent au moins un point d'ancrage présenté par le couvercle ;
- les seconds moyens de verrouillage comprennent au moins un point d'ancrage présenté par le fond et/ou au moins un panneau du rebord périphérique ;
- le mécanisme de verrouillage comprend des organes d'accrochage pour chacun des points d'ancrage, les organes d'accrochage étant entraînés en mobilité par le ou les actionneurs.

Cette conception offre un mécanisme de verrouillage particulièrement fiable.

Selon une solution préférée, dans la configuration d'utilisation du colis, le ou chaque point d'ancrage des seconds moyens de verrouillage est escamoté dans une cavité ménagée dans la caisse ou dans le couvercle.

De cette manière, les points d'ancrage des seconds moyens de verrouillage ne produisent pas d'encombrement dans le colis dans sa configuration d'utilisation. En d'autres termes, ces points d'ancrage ne forment pas de protubérance à l'intérieur du volume de rangement défini par la caisse dans la configuration d'utilisation du colis.

Selon un mode de réalisation préféré, dans la configuration à plat du colis :
- l'un des panneaux et du fond, dit premier élément encadrant et
- un autre des panneaux et du fond, dit deuxième élément encadrant ; encadrent au moins partiellement le reste des panneaux, du fond et du couvercle, et le mécanisme de verrouillage est situé sur le premier élément encadrant, et le ou chaque point d'ancrage des seconds moyens de verrouillage est situé sur le deuxième élément encadrant.

De cette manière, le mécanisme de verrouillage et les seconds moyens de verrouillage permettent de maintenir en position, l'un vis-à-vis de l'autre, le premier élément encadrant et le deuxième élément encadrant, de manière à maintenir le reste des panneaux, du fond et du couvercle maintenus par les éléments encadrant.

Selon une variante, le rebord périphérique comprend quatre panneaux montés mobiles en rotation sur le fond, dont :
- un premier panneau ;
- un deuxième panneau opposé au premier panneau ;
- un troisième panneau ;
- un quatrième panneau opposé au troisième panneau ;
et en ce que la configuration à plat du colis :
- le troisième panneau et le quatrième panneau sont rabattus sur le fond ;
- le premier panneau est rabattu sur le troisième panneau, et le quatrième panneau ;
- le deuxième panneau est rabattu en arrière dans le prolongement du fond ;
- le couvercle est positionné sur le troisième panneau, le quatrième panneau et le deuxième panneau, et dans le prolongement du premier panneau.

Cette variante offre une configuration à plat du colis peu encombrante.

Avantageusement, le troisième panneau et le quatrième panneau sont rabattus sur le fond en s'escamotant dans le fond.

Selon une caractéristique avantageuse, le couvercle est monté mobile en rotation sur le deuxième panneau.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
[Fig. 1] la figure 1 est une représentation schématique selon une vue en perspective de dessus d'un colis selon l'invention, dans une configuration à plat ;
[Fig. 2] la figure 2 est une représentation schématique selon une vue en perspective de dessus du colis selon l'invention, selon une configuration d'utilisation dans laquelle une caisse du colis est formée et définit un volume de rangement refermé par un couvercle ;
[Fig. 3] la figure 3 est une représentation schématique selon une vue en perspective de dessus du colis selon l'invention, dans un état intermédiaire entre la configuration à plat et la configuration d'utilisation, avec un médaillon de détail illustrant un point d'ancrage présenté par le couvercle du colis ;
[Fig. 4] la figure 4 est une représentation schématique selon une vue en perspective de dessus, selon un autre angle de vue par rapport à la figure 3, et comprenant un médaillon de détail illustrant un point d'ancrage présenté par un fond du colis ;
[Fig. 5] la figure 5 est une représentation schématique selon une vue en perspective de dessus d'une face arrière d'un panneau de la caisse du colis, le panneau intégrant un mécanisme de verrouillage du colis ;
[Fig. 6] la figure 6 est une représentation schématique selon une vue de côté en perspective de dessus du colis 1 en configuration à plat, avec un médaillon de détail illustrant notamment une jonction entre le fond, le couvercle et un panneau de la caisse du colis ;
[Fig. 7] la figure 7 est une représentation schématique selon une vue en perspective illustrant un actionneur dans une position de verrouillage ;
[Fig. 8] la figure 8 est une représentation schématique selon une vue en perspective similaire à la figure 7 et illustrant l'actionneur dans une position de déverrouillage ;
[Fig. 9] la figure 9 est une représentation schématique illustrant la position déverrouillée et la position verrouillée de l'actionneur.

En référence aux figures 1 à 7, un colis 1 selon l'invention est décrit ci-après.

Le colis 1 comprend :
- une caisse 2 ;
- un couvercle 3.

En référence aux figures 1, 2, 3, 4 et 6, la caisse 2 comprend un fond 20 et un rebord périphérique.

Le rebord périphérique est notamment composé de panneaux 21, 22, 23, 24.

Plus précisément, le rebord périphérique comprend quatre panneaux dont :
- un premier panneau 21 ;
- un deuxième panneau 22 ;
- un troisième panneau 23 ;
- un quatrième panneau 24.

Selon le présent mode de réalisation, ces quatre panneaux 21, 22, 23, 24 sont montés mobiles en rotation sur le fond 20, et le couvercle 3 est monté mobile en rotation sur le deuxième panneau 22.

Selon un autre mode de réalisation envisageable, le couvercle 3 pourrait être amovible et devoir être positionné sur la caisse 2 lorsque l'on souhaite refermer le volume de rangement.

Selon un principe de l'invention, le colis 1 est pliable.

Notamment, ce colis est pliable entre :
- une configuration à plat (figures 1 et 6), dans laquelle les panneaux 21, 22, 23, 24 et le couvercle 3 s'étendent sensiblement parallèlement au fond 20, et
- une configuration d'utilisation (figure 2) dans laquelle la caisse 2 définit un volume de rangement.

La configuration à plat correspond notamment à une configuration de rangement du colis 1.

Dans la configuration d'utilisation, le couvercle 3 est mobile entre une position d'accès au volume de rangement et une position de fermeture du volume de rangement.

Tel que cela est illustré sur la figure 2, le colis 1 est dans sa configuration d'utilisation et le couvercle 3 est dans sa position de fermeture du volume de rangement.

Dans la configuration d'utilisation, et tel que cela est illustré par les figures 3 et 4, le deuxième panneau 22 est opposé au premier panneau 21, et le quatrième panneau 24 est opposé au troisième panneau 23. Les panneaux 21, 22, 23, 24 sont alors déployés.

Dans leur position déployée, le premier panneau 21, le deuxième panneau 22, le troisième panneau 23 et le quatrième panneau 24 s'étendent sensiblement perpendiculairement au fond 20 et définissent un bandeau. Le rebord périphérique est alors continu et délimite avec le fond 20 le volume de rangement.

Tel que cela est illustré par les figures, dans la configuration à plat du colis 1 :
- le troisième panneau 23 et le quatrième panneau sont rabattus sur le fond 20 ;
- le premier panneau 21 est rabattu sur le troisième panneau 23, et le quatrième panneau 24 ;
- le deuxième panneau 22 est rabattu dans le prolongement du fond 20 ;
- le couvercle 3 est positionné sur le troisième panneau 23, le quatrième panneau 24, et le deuxième panneau 22, ainsi que dans le prolongement du premier panneau 21.

Toujours selon le présent mode de réalisation, le fond 20 définit par lui-même une cavité ouverte sur le volume de rangement. Dans la configuration à plat du colis 1, le troisième panneau 23 et le quatrième panneau 24 sont rabattus sur le fond 20 en étant escamotés à l'intérieur de la cavité du fond 20.

De cette manière, quand le troisième panneau 23 et le quatrième panneau 24 sont rabattus sur le fond 20, ils ne font pas saillie au-dessus du fond 20.

En conséquence, dans la configuration à plat du colis 1, celui-ci présente une hauteur totale résultant uniquement de l'épaisseur du fond 20 et de l'épaisseur du couvercle 3.

En référence aux figures 1 à 7, et selon le principe de l'invention, le colis 1 comprend également :
- un mécanisme de verrouillage ;
- des premiers moyens de verrouillage 51 du couvercle 3 dans sa position de fermeture ;
- des seconds moyens de verrouillage 52 du colis 1 dans sa configuration à plat.

Le mécanisme de verrouillage comprend au moins un actionneur 41, 42, qui est mobile entre une position de verrouillage et une position de déverrouillage.

Ce mécanisme de verrouillage coopère avec les premiers moyens de verrouillage 51 dans la position de fermeture du couvercle 3. De plus, le mécanisme de verrouillage coopère avec les seconds moyens de verrouillage 52 dans la configuration à plat du colis 1.

Le mécanisme de verrouillage est inactif sur les premiers moyens de verrouillage 51 dans la configuration à plat du colis 1 et sur les seconds moyens de verrouillage 52 dans la configuration d'utilisation du colis 1.

En d'autres termes, dans la configuration à plat du colis 1, le mécanisme de verrouillage coopère avec les seconds moyens de verrouillage 52 du colis 1 pour maintenir le colis dans sa configuration à plat, mais ne coopère pas (état inactif) avec les premiers moyens de verrouillage 41.

En revanche, dans la configuration d'utilisation du colis 1, le mécanisme de verrouillage et les premiers moyens de verrouillage 51 coopèrent ensemble pour verrouiller le couvercle 3 dans sa position de fermeture, tandis que le mécanisme de verrouillage ne coopère pas (état inactif) avec les premiers moyens de verrouillage 51.

Selon le présent mode de réalisation, le mécanisme de verrouillage comprend :
- une interface 40 située sur une face externe du colis 1 ;
- deux actionneurs 41, 42 dont un premier actionneur 41 et un deuxième actionneur 42 ;
- une serrure 43 ;
- des moyens de rappel élastique des actionneurs 41, 42.

Le premier actionneur 41 et le deuxième actionneur 42 comportent chacun une partie manoeuvrable 410, 420 située sur l'interface 40. Tel que cela est illustré par la figure 6 et notamment par le médaillon de détail, les actionneurs 41, 42 présentent une partie manoeuvrable 410, 420 qui est coulissante (flèche F).

Plus précisément, le premier actionneur 41 illustré sur la figure 6 est dans une position de verrouillage. La partie manoeuvrable 410 de cet actionneur 41 peut être coulissée en direction de l'extérieur du colis 1 pour le faire passer dans sa position de déverrouillage.

Selon le présent mode de réalisation, les parties manoeuvrables 410, 420 sont mobiles dans un sens opposé l'une par rapport à l'autre depuis leur position de verrouillage à leur position de déverrouillage.

A l'inverse, il est entendu que ces parties manoeuvrables 410, 420 sont mobiles dans un même sens l'une et l'autre depuis leur position de déverrouillage à leur position de verrouillage.

En d'autres termes, les mouvements des parties manoeuvrables 410, 420 sont inversés afin que, quand le premier actionneur 41 doit être coulissé vers la droite, alors le deuxième actionneur 42 doit être coulissé vers la gauche, permettant de la sorte de déverrouiller les actionneurs.

Les moyens de rappel élastique des actionneurs 41, 42 tendent à ramener depuis leur position de déverrouillage à leur position de verrouillage ces actionneurs 41, 42.

Ces moyens de rappel élastique sont par exemple formés par des ressorts.

De cette manière, les actionneurs 41, 42 tendent toujours à adopter leur position de verrouillage.

En référence à la figure 2, la serrure 43 permet de bloquer les actionneurs 41, 42.

Une clé compatible permet bloquer et de débloquer les actionneurs 41, 42.

Par exemple, cette serrure peut être du type mis en oeuvre dans les systèmes de verrouillage des valises ou bagages conçus pour faciliter le contrôle des douanes lors des voyages.

Tel qu'illustré par la figure 5 et par les figures 1 et 2, le mécanisme de verrouillage est intégré dans un logement ménagé dans la caisse 2 et le couvercle 3.

Plus précisément, le mécanisme de verrouillage est intégré au sein d'un carter 45 prenant place dans le logement qui est ménagé dans le premier panneau 21.

L'interface 40 du mécanisme de verrouillage est ainsi située sur le premier panneau 21.

En référence aux figures 3 et 4, les premiers moyens de verrouillage 51 et les seconds moyens de verrouillage 52 comprennent chacun deux points d'ancrage 511, 521.

Les points d'ancrage 511 des premiers moyens de verrouillage 51 sont présentés par le couvercle 3, et les points d'ancrage 521 des seconds moyens de verrouillage 52 sont présentés par le fond 20. Selon le présent mode de réalisation, les points d'ancrage 521 des seconds moyens de verrouillage 52 sont présentés par le fond 20. En variante, les points d'ancrage 521 des seconds moyens de verrouillage 52 sont présentés par au moins un panneau 21, 22, 24 du rebord périphérique.

Ces points d'ancrage 511, 521 sont notamment formés par des protubérances présentant chacune un élément d'accroche qui est plus particulièrement un trou traversant transversalement la protubérance.

En référence aux figures 5, 7, 8 et 9, le mécanisme de verrouillage comprend quant à lui des organes d'accrochage 441, 442 pour chacun des points d'ancrage 511, 521.

Ces organes d'accrochage 441, 442 sont entraînés en mobilité par les actionneurs 41, 42.

Notamment, ces organes d'accrochage 441, 442 sont situés, au moins partiellement, dans des logements de réception des points d'ancrage 511, 521.

Les figures 7 à 9 illustrent spécifiquement le premier actionneur 41. La structure de ce premier actionneur 41 est identique à celle du deuxième actionneur 42, en étant toutefois adaptée à la position de ce deuxième actionneur 42. En conséquence, la description ci-après du premier actionneur 41 est également applicable au deuxième actionneur 42.

Selon le mode de réalisation illustré par les figures 7 à 9, chaque organe d'accrochage 441, 442 comporte un pêne 4410, 4420 conçu pour coopérer avec l'élément d'accroche présenté par la protubérance du point d'ancrage qui est destinée à s'insérer dans le logement de réception correspondant à l'organe d'accrochage ad hoc.

Selon un mode de réalisation envisageable, chaque organe d'accrochage 441, 442 peut par exemple être solidaire en translation d'un des actionneurs 41, 42.

Selon le mode de réalisation illustré par les figures 7 à 9, les organes d'accrochage 441, 442 sont mobiles en rotation, et entraînés en rotation sous l'effet d'un coulissement de la partie manoeuvrable 410 de l'actionneur 41.

Plus précisément, la partie manoeuvrable 410 est mobile en translation sur une base 400.

Tel qu'illustré plus précisément par la figure 9, l'organe d'accrochage 441 est mobile en rotation autour d'un premier axe R1 porté par la base 400. Cet organe d'accrochage 441 comprend également une surface de guidage 4411 portée par un bras 4412, et son pêne 4410 est formé par un crochet.

La partie manoeuvrable 410 présente une came 4101 formée par un élément cylindrique, ou par un galet. Cette came 4101 est complémentaire de la surface de guidage 4411 tel que cela est illustré par la figure 9.

Selon le présent mode de réalisation, un moyen de rappel élastique de l'organe d'accrochage 441 permet de le rappeler en position de verrouillage.

Ainsi, un déplacement « d » de la partie manoeuvrable 410, et ainsi de la came 4101, permet d'entraîner en rotation l'organe d'accrochage 441.

De manière similaire et tel qu'illustré par les figures 7 et 8, l'organe d'accrochage 442 est mobile en rotation autour d'un deuxième axe R2 porté par la base 400. Cet organe d'accrochage 442 comprend également une surface de guidage 4421 portée par un bras 4422, et son pêne 4420 est formé par un cran.

La partie manoeuvrable 410 présente une came 4102 formée par un pion. Cette came 4102 est complémentaire de la surface de guidage 4421 tel que cela est illustré par les figures 7 et 8.

Selon le présent mode de réalisation, un moyen de rappel élastique de l'organe d'accrochage 442 permet de le rappeler en position de verrouillage.

Ainsi, un déplacement « d » de la partie manoeuvrable 410, et ainsi de la came 4102, permet d'entraîner en rotation l'organe d'accrochage 442.

En référence aux figures 7 et 9, chaque pêne peut également présenter un biseau, ou une surface courbe adaptée, permettant, lors de l'insertion du point d'ancrage dans le logement de réception, de repousser le pêne, et de permettre le verrouillage automatique de cet organe d'ancrage une fois qu'il est suffisamment inséré dans le logement de réception.

En effet, une fois que l'organe d'ancrage est complètement inséré dans le logement de réception, alors le pêne peut s'étendre de nouveau, sous l'effet des moyens de rappel élastiques, dans le logement de réception en coopérant avec l'élément d'accroche du point d'ancrage.

Tel que cela est illustré par les figures 2, 4 et 6, les points d'ancrage 521 des seconds moyens de verrouillage 52 sont escamotés dans des cavités 6 ménagées dans la caisse 2. Ces points d'ancrage ne produisent alors pas d'encombrement à l'intérieur du colis 1 quand il est dans sa configuration d'utilisation.

Plus précisément, les points d'ancrage 521 des seconds moyens de verrouillage 52 s'étendent depuis le fond 20, dans l'alignement du troisième panneau 23 ou du quatrième panneau 24 dans leur position déployée. Les cavités 6 sont ainsi présentées par le troisième panneau 23 et le quatrième panneau 24.

Pour refermer les cavités 6, le colis présente des enjoliveurs 60 pour chaque cavité 6. Ces enjoliveurs 60 sont destinés à protéger les points d'ancrages 521 des seconds moyens de verrouillage 52. Les enjoliveurs 60 sont solidaires du fond 20 et s'étendent dans le prolongement d'une face extérieure des troisième panneau 23 et quatrième panneau 24 dans leur position déployée.

Tel qu'expliqué précédemment, la coopération du mécanisme de verrouillage avec les seconds moyens de verrouillage 52 permet de maintenir le colis 1 dans sa configuration à plat.

En effet, dans la configuration à plat du colis 1 :
- l'un des panneaux 21, 22, 23, 24, du fond 20, et du couvercle 3, dit premier élément encadrant, et
- un autre des panneaux 21, 22, 23, 24, du fond 20, et du couvercle 3, dit deuxième élément encadrant ;
encadrent au moins partiellement le reste des panneaux 21, 22, 23, 24, du fond 20 et du couvercle 3.

De plus, tel qu'expliqué précédemment, le mécanisme de verrouillage est situé sur le premier panneau 21 qui forme ainsi le premier élément encadrant, et chaque point d'ancrage 521 des seconds moyens de verrouillage 52 est situé sur le fond 20 qui forme ainsi le deuxième élément encadrant.

Pour rappel, dans la configuration à plat du colis 1, le troisième panneau 23 et le quatrième panneau sont rabattus sur le fond 20, et le premier panneau 21 est rabattu sur le troisième panneau 23 ainsi que sur le quatrième panneau 24. La coopération du mécanisme de verrouillage située sur le premier panneau 21 avec les seconds moyens de verrouillage 52 permet ainsi de maintenir le troisième panneau 23 et le quatrième panneau 24 en position rabattue, le premier panneau 21 étant alors solidaire du fond 20.

De plus, le deuxième panneau 22 est alors rabattu dans le prolongement du fond 20, et le couvercle 3 est positionné sur le troisième panneau 23, le quatrième panneau 24, et le deuxième panneau 22, ainsi que dans le prolongement du premier panneau 21.

Selon le présent mode de réalisation et tel qu'illustré par la figure 6, le premier panneau 21 comprend une casquette 7 venant partiellement en recouvrement d'un bord avant du couvercle 3 dans la configuration à plat du colis 1.

En conséquence, la coopération du mécanisme de verrouillage située sur le premier panneau 21 avec les seconds moyens de verrouillage 52 permet également, par le biais de la casquette 7, d'empêcher le couvercle 3 et le second panneau 22 de quitter leur position sans volonté d'un utilisateur de mettre en forme la caisse 2.

Un exemple d'utilisation du colis 1 est décrit ci-après, en référence aux figures 1 à 6.

A partir de la configuration à plat du colis 1, un utilisateur peut positionner ses mains de part et d'autre de l'interface 40 et faire coulisser les actionneurs 41, 42 depuis leur position depuis verrouillage jusqu'à leur position de déverrouillage, en exerçant une pression sur les parties manoeuvrables 410, 420.

Dès lors, et en maintenant la pression, le mécanisme de verrouillage est déverrouillé.

L'utilisateur peut directement faire basculer le premier panneau 21 dans sa position déployée.

Le couvercle 3 est alors libéré du maintien exercé par la casquette 7.

L'utilisateur peut alors basculer en arrière le couvercle 3 par rapport au deuxième panneau 22.

Les troisième panneau 23 et quatrième panneau 24 sont alors également libérés et l'utilisateur peut les déployer. Dans une variante de réalisation non représentée, le déploiement du troisième panneau 23 et du quatrième panneau 24 est automatique à l'aide de moyens de rappel en position déployée desdits troisième panneau 23 et quatrième panneau 24.

Il reste alors à l'utilisateur à faire basculer vers l'avant le deuxième panneau 22, dans sa position déployée, puis de rabattre le couvercle 3 sur la caisse 2 formée.

Le passage du couvercle 3 dans sa position de fermeture du volume de rangement déclenche directement le verrouillage du couvercle 3.

En effet, en passant dans cette position les premiers moyens de verrouillage 51 viennent directement s'ancrer dans les logements de réception des organes d'accrochages 441.

Le colis 1 est alors dans sa configuration d'utilisation avec le couvercle 3 verrouillé dans sa position de fermeture.

Le pliage du colis 1 se réalise d'une manière inverse à la manière de mettre en forme le colis 1 précédemment décrite.

## Revendications

1. Colis (1) comprenant :
- une caisse (2) présentant un fond (20) et un rebord périphérique composé de panneaux (21, 22, 23, 24) ;
- un couvercle (3) ;
le colis (1) étant pliable entre :
- une configuration à plat, dans laquelle les panneaux (21, 22, 23, 24) et le couvercle (3) s'étendent sensiblement parallèlement au fond (20) ;
- une configuration d'utilisation dans laquelle la caisse (2) définit un volume de rangement, et dans laquelle le couvercle (3) est mobile entre une position d'accès au volume de rangement et une position de fermeture du volume de rangement,
le colis (1) comprenant :
- un mécanisme de verrouillage ;
- des premiers moyens de verrouillage (51) du couvercle (3) dans sa position de fermeture, le mécanisme de verrouillage coopérant avec les premiers moyens de verrouillage (51) dans la position de fermeture du couvercle (3),;
- des seconds moyens de verrouillage (52) du colis (1) dans sa configuration à plat, le mécanisme de verrouillage coopérant avec les seconds moyens de verrouillage (52) dans la configuration à plat du colis (1), les seconds moyens de verrouillage (52) comprenant au moins un point d'ancrage (521) présenté par le fond (20) et/ou au moins un panneau (21, 22, 23, 24) du rebord périphérique ;
le mécanisme de verrouillage comprenant
au moins un actionneur (41, 42) mobile entre une position de verrouillage et une position de déverrouillage ;
le mécanisme de verrouillage étant inactif :
- sur les premiers moyens de verrouillage (51) dans la configuration à plat du colis (1) ;
- sur les seconds moyens de verrouillage (52) dans la configuration d'utilisation du colis (1)
**caractérisé en ce que** :
- les premiers moyens de verrouillage (51) comprennent au moins un point d'ancrage (511) présenté par le couvercle (3) ;
- le mécanisme de verrouillage comprend des organes d'accrochage (441, 442) pour chacun des points d'ancrage (511, 521), les organes d'accrochage (441, 442) étant entraînés en mobilité par le ou les actionneurs (41, 42) ;
- le mécanisme de verrouillage est intégré dans un logement ménagé dans la caisse (2).

2. Colis (1) selon la revendication précédente, **caractérisé en ce que** le mécanisme de verrouillage comprend :
- une interface (40) située sur une face externe du colis (1) ;
- deux actionneurs (41, 42), chaque actionneur (41, 42) comportant chacun une partie manoeuvrable (410, 420) située sur l'interface (40).

3. Colis (1) selon la revendication précédente, **caractérisé en ce que** les parties manoeuvrables (410, 420) sont mobiles en directions opposées l'une par rapport à l'autre de leur position de verrouillage à leur position de déverrouillage, et inversement.

4. Colis (1) selon l'une quelconque des revendications 2 et 3, **caractérisé en ce que** le mécanisme de verrouillage comprend une serrure (43) de blocage du ou des actionneurs (41, 42).

5. Colis (1) selon l'une quelconque des revendications précédentes, **caractérisé en ce que** le mécanisme de verrouillage comprend des moyens de rappel élastique du ou des actionneurs (41, 42) tendant à les ramener de leur position de déverrouillage à leur position de verrouillage.

6. Colis (1) selon l'une quelconque des revendications précédentes, **caractérisé en ce que**, dans la configuration d'utilisation du colis (1), le ou chaque point d'ancrage (521) des seconds moyens de verrouillage (52) est escamoté dans une cavité (6) ménagée dans la caisse (2).

7. Colis (1) selon l'une quelconque des revendications précédentes, **caractérisé en ce que**, dans la configuration à plat du colis (1) :
- l'un des panneaux (21, 22, 23, 24) et du fond (20)), dit premier élément encadrant, et
- un autre des panneaux (21, 22, 23, 24)et du fond (20), dit deuxième élément encadrant ; encadrent au moins partiellement le reste des panneaux (21, 22, 23, 24), du fond (20) et du couvercle (3),
et **en ce que** le mécanisme de verrouillage est situé sur le premier élément encadrant, et le ou chaque point d'ancrage (521) des seconds moyens de verrouillage (52) est situé sur le deuxième élément encadrant.

8. Colis (1) selon l'une quelconque des revendications précédentes, **caractérisé en ce que** le rebord périphérique comprend quatre panneaux (21, 22, 23, 24) montés mobiles en rotation sur le fond (20), dont :
- un premier panneau (21) ;
- un deuxième panneau (22) opposé au premier panneau (21) ;
- un troisième panneau (23) ;
- un quatrième panneau (24) opposé au troisième panneau (23) ;
et **en ce que** dans la configuration à plat du colis (1) :
- le troisième panneau (23) et le quatrième panneau (24) sont rabattus sur le fond (20) ;
- le premier panneau (21) est rabattu sur le troisième panneau (23), et le quatrième panneau (24) ;
- le deuxième panneau (22) est rabattu en arrière dans le prolongement du fond (20) ;
- le couvercle (3) est positionné sur le troisième panneau (23), le quatrième panneau (24), et le deuxième panneau (22), et dans le prolongement du premier panneau (21).

9. Colis (1) selon la revendication précédente, **caractérisé en ce que** le couvercle (3) est monté mobile en rotation sur le deuxième panneau (22).

## Patentansprüche

1. Verpackung (1), umfassend:
- einen Kasten (2), der einen Boden (20) und einen Umfangsrand aufweist, der aus Platten (21, 22, 23, 24) zusammengesetzt ist;
- einen Deckel (3);
wobei die Verpackung (1) faltbar ist zwischen:
- einer flachen Konfiguration, in der sich die Platten (21, 22, 23, 24) und der Deckel (3) etwa parallel zum Boden (20) erstrecken;
- einer Benutzungskonfiguration, in der der Kasten (2) ein Verstauvolumen definiert, und in der der Deckel (3) zwischen einer Zugangsposition zum Verstauvolumen und einer Verschlussposition des Verstauvolumens beweglich ist,
wobei die Verpackung (1) umfasst:
- einen Verriegelungsmechanismus;
- erste Verriegelungsmittel (51) des Deckels (3) in seiner Verschlussposition, wobei der Verriegelungsmechanismus in der Verschlussposition des Deckels (3) mit den ersten Verriegelungsmitteln (51) zusammenwirkt;
- zweite Verriegelungsmittel (52) der Verpackung (1) in ihrer flachen Konfiguration, wobei der Verriegelungsmechanismus in der flachen Konfiguration der Verpackung (1) mit den zweiten Verriegelungsmitteln (52) zusammenwirkt, wobei die zweiten Verriegelungsmittel (52) mindestens einen Verankerungspunkt (521) umfassen, der von dem Boden (20) und/oder mindestens einer Platte (21, 22, 23, 24) des Umfangsrands dargestellt wird;
wobei der Verriegelungsmechanismus umfasst:
- mindestens einen Aktuator (41, 42), der zwischen einer Verriegelungsposition und einer Entriegelungsposition beweglich ist;
wobei der Verriegelungsmechanismus inaktiv ist:
- auf den ersten Verriegelungsmitteln (51) in der flachen Konfiguration der Verpackung (1);
- auf den zweiten Verriegelungsmitteln (52) in der Benutzungskonfiguration der Verpackung (1),
**dadurch gekennzeichnet, dass**:
- die ersten Verriegelungsmittel (51) mindestens einen Verankerungspunkt umfassen (511), der von dem Deckel (3) dargestellt wird;
- der Verriegelungsmechanismus Verankerungsorgane (441, 442) für jeden der Verankerungspunkte (511, 521) umfasst, wobei die Verankerungsorgane (441, 442) von dem oder den Aktuatoren (41, 42) beweglich angetrieben werden;
- der Verriegelungsmechanismus in ein Gehäuse integriert ist, das im Kasten (2) ausgebildet ist.

2. Verpackung (1) nach vorangehendem Anspruch, **dadurch gekennzeichnet, dass** der Verriegelungsmechanismus umfasst:
- eine Schnittstelle (40), die sich auf einer Außenseite der Verpackung (1) befindet;
- zwei Aktuatoren (41, 42), wobei jeder Aktuator (41, 42) jeweils einen betätigbaren Teil (410, 420) aufweist, der sich auf der Schnittstelle (40) befindet.

3. Verpackung (1) nach vorangehendem Anspruch, **dadurch gekennzeichnet, dass** die betätigbaren Teile (410, 420) in Richtungen entgegengesetzt zueinander aus ihrer Verriegelungsposition in ihre Entriegelungsposition und umgekehrt beweglich sind.

4. Verpackung (1) nach einem der Ansprüche 2 und 3, **dadurch gekennzeichnet, dass** der Verriegelungsmechanismus ein Arretierschloss (43) des oder der Aktuatoren (41, 42) umfasst.

5. Verpackung (1) nach einem der vorangehenden Ansprüche, **dadurch gekennzeichnet, dass** der Verriegelungsmechanismus elastische Rückstellmittel des oder der Aktuatoren (41, 42) umfasst, die dazu neigen, sie aus ihrer Entriegelungsposition in ihre Verriegelungsposition zurückzustellen.

6. Verpackung (1) nach einem der vorangehenden Ansprüche, **dadurch gekennzeichnet, dass** in der Benutzungskonfiguration der Verpackung (1) der oder jeder Verankerungspunkt (521) der zweiten Verriegelungsmittel (52) in einen Hohlraum (6) geklappt ist, der im Kasten (2) ausgebildet ist.

7. Verpackung (1) nach einem der vorangehenden Ansprüche, **dadurch gekennzeichnet, dass** in der flachen Konfiguration der Verpackung (1):
- eine von den Platten (21, 22, 23, 24) und dem Boden (20), bezeichnet als erstes Rahmenelement, und
- eine andere von den Platten (21, 22, 23, 24) und dem Boden (20), bezeichnet als zweites Rahmenelement;
mindestens zum Teil den Rest der Platten (21, 22, 23, 24), des Bodens (20) und des Deckels (3) umgeben,
und dass sich der Verriegelungsmechanismus auf dem ersten Rahmenelement befindet, und sich der oder jeder Verankerungspunkt (521) der zweiten Verriegelungsmittel (52) auf dem zweiten Rahmenelement befindet.

8. Verpackung (1) nach einem der vorangehenden Ansprüche, **dadurch gekennzeichnet, dass** der Umfangsrand vier Platten (21, 22, 23, 24) umfasst, die rotatorisch beweglich auf dem Boden (20) angebracht sind, davon:
- eine erste Platte (21);
- eine zweite Platte (22) gegenüber der ersten Platte (21) ;
- eine dritte Platte (23);
- eine vierte Platte (24) gegenüber der dritten Platte (23) ;
und dass in der flachen Konfiguration der Verpackung (1):
- die dritte Platte (23) und die vierte Platte (24) auf den Boden (20) heruntergeklappt sind;
- die erste Platte (21) auf die dritte Platte (23) heruntergeklappt ist, und die vierte Platte (24);
- die zweite Platte (22) nach hinten in Verlängerung des Bodens (20) heruntergeklappt ist;
- der Deckel (3) auf der dritten Platte (23) positioniert ist, der vierten Platte (24) und der zweiten Platte (22) und in der Verlängerung der ersten Platte (21).

9. Verpackung (1) nach vorangehendem Anspruch, **dadurch gekennzeichnet, dass** der Deckel (3) auf der zweiten Platte (22) rotationsbeweglich angebracht ist.

## Claims

1. A parcel (1) comprising:
- a case (2) having a bottom (20) and a peripheral rim composed of panels (21, 22, 23, 24);
- a lid (3);
the parcel (1) being foldable between:
- a flat configuration, in which the panels (21, 22, 23, 24) and the lid (3) extend substantially parallel to the bottom (20);
- a use configuration in which the case (2) defines a stowage volume,
and wherein the lid (3) is movable between a position for accessing the stowage volume and a position for closing the stowage volume,
the parcel (1) comprising:
- a locking mechanism;
- first means (51) for locking the lid (3) in its closed position, the locking mechanism cooperating with the first locking means (51) in the closed position of the lid (3) ;
- second means (52) for locking the parcel (1) in its flat configuration, the locking mechanism cooperating with the second locking means (52) in the flat configuration of the parcel (1), the second locking means (52) comprising at least one anchoring point (521) presented by the bottom (20) and/or at least one panel (21, 22, 23, 24) of the peripheral rim;
the locking mechanism comprising at least one actuator (41, 42) movable between a locking position and an unlocking position;
the locking mechanism being inactive:
- on the first locking means (51) in the flat configuration of the parcel (1);
- on the second locking means (52) in the use configuration of the parcel (1)
**characterized in that**:
- the first locking means (51) comprise at least one anchoring point (511) presented by the lid (3);
- the locking mechanism comprises hooking members (441, 442) for each of the anchoring points (511, 521), the hooking members (441, 442) being driven in mobility by the actuator(s) (41, 42);
- the locking mechanism is integrated in a housing arranged in the case (2).

2. The parcel (1) according to the preceding claim, **characterized in that** the locking mechanism comprises:
- an interface (40) located on an outer face of the parcel (1);
- two actuators (41, 42), each actuator (41, 42) each including a maneuverable part (410, 420) located on the interface (40).

3. The parcel (1) according to the preceding claim, **characterized in that** the maneuverable parts (410, 420) are movable in opposite directions relative to each other from their locking position to their unlocking position, and vice versa.

4. The parcel (1) according to any one of claims 2 and 3, **characterized in that** the locking mechanism comprises a latch (43) for blocking the actuator(s) (41, 42).

5. The parcel (1) according to any one of the preceding claims, **characterized in that** the locking mechanism comprises means for elastically returning the actuator(s) (41, 42) tending to return them from their unlocking position to their locking position.

6. The parcel (1) according to any one of the preceding claims, **characterized in that**, in the use configuration of the parcel (1), the or each anchoring point (521) of the second locking means (52) is retracted into a cavity (6) arranged in the case (2).

7. The parcel (1) according to any one of the preceding claims, **characterized in that**, in the flat configuration of the parcel (1):
- one of the panels (21, 22, 23, 24) and of the bottom (20), called first framing element, and
- another of the panels (21, 22, 23, 24) and of the bottom (20), called second framing element;
at least partially frame the rest of the panels (21, 22, 23, 24), of the bottom (20) and of the lid (3),
and **in that** the locking mechanism is located on the first framing element, and the or each anchoring point (521) of the second locking means (52) is located on the second framing element.

8. The parcel (1) according to any one of the preceding claims, **characterized in that** the peripheral rim comprises four panels (21, 22, 23, 24) movably mounted in rotation on the bottom (20), including:
- a first panel (21);
- a second panel (22) opposite to the first panel (21) ;
- a third panel (23);
- a fourth panel (24) opposite to the third panel (23) ;
and **in that** in the flat configuration of the parcel (1):
- the third panel (23) and the fourth panel (24) are folded down onto the bottom (20);
- the first panel (21) is folded down onto the third panel (23), and the fourth panel (24);
- the second panel (22) is folded back in the extension of the bottom (20);
- the lid (3) is positioned on the third panel (23), the fourth panel (24), and the second panel (22), and in the extension of the first panel (21).

9. The parcel (1) according to the preceding claim, **characterized in that** the lid (3) is movably mounted in rotation on the second panel (22).
